# EUROPÄISCHE PATENTSCHRIFT

(11) **EP 3 014 177 B1**
(45) Veröffentlichungstag und Bekanntmachung des Hinweises auf die Patenterteilung: **17.05.2017**
(21) Anmeldenummer: 14747337.5
(22) Anmeldetag: 25.07.2014
(51) Int. Cl.: F22B 21/34, F22B 29/06

(54) **DURCHLAUFDAMPFERZEUGER IN ZWEIZUGKESSELBAUWEISE**
CONTINUOUS FLOW STEAM GENERATOR WITH A TWO-PASS BOILER DESIGN
GÉNÉRATEUR DE VAPEUR EN CONTINU EN CONSTRUCTION DE TYPE CHAUDIÈRE À DEUX PASSAGES

(30) Priorität: 06.08.2013 DE 102013215457
(43) Veröffentlichungstag der Anmeldung: 04.05.2016
(73) Patentinhaber: Siemens Aktiengesellschaft, 80333 München (DE)
(72) Erfinder: BRODESSER, Joachim, 90449 Nürnberg (DE); EFFERT, Martin, 91058 Erlangen (DE); SCHULZE, Tobias, 91058 Erlangen (DE)
(86) Internationale Anmeldenummer: PCT/EP2014/066062
(87) Internationale Veröffentlichungsnummer: WO 2015/018667

(56) Entgegenhaltungen:
- US-A1- 2009 241 859
- US-B1- 6 192 837

## Beschreibung

Die Erfindung betrifft einen Durchlaufdampferzeuger gemäß dem Oberbegriff des Anspruchs 1.

Die Erfindung bezieht sich konkret auf Durchlaufdampferzeuger für Kraftwerksanlagen, mit einer im Querschnitt im Wesentlichen rechteckigen Brennkammer und einem der Brennkammer rauchgasseitig nachgeschalteten Horizontalgaszug an den sich ein weiterer Vertikalgaszug anschließen kann. Eine solche auch als Zweizugkessel bezeichnete Bauweise ist beispielsweise aus der EP 2 182 278 A1 und aus der US6192837 B1 bekannt. Miteinander verschweißte und von einem Strömungsmedium durchströmbare Dampferzeugerrohre bilden dabei sowohl die gasdichten Umfassungswände als auch gasdurchlässige Gitterwände des Durchlaufdampferzeugers. Entsprechend angeordnete und mit den Dampferzeugerrohren verschaltete Sammler erlauben die Ausbildung von verschiedenen Heizflächensegmenten aus Gruppen von parallel geschalteten Dampferzeugerrohren der Umfassungswände. Prinzipiell können die Dampferzeugerrohre des Durchlaufdampferzeugers dabei teilweise oder über die ganze Länge vertikal bzw. senkrecht und/oder schrauben- bzw. spiralförmig angeordnet sein. Zudem kann der Durchlaufdampferzeuger auch als Zwangsdurchlaufdampferzeuger ausgebildet sein.

Aus der DE 10 2010 038 885 A1 ist ein als Einzug- oder Turmkessel bezeichneter senkrecht berohrter Durchlaufdampferzeuger bekannt. Hier ist die Berohrung der Umfassungswände in einen unteren und einen oberen Abschnitt aufgeteilt, die durch einen Durchgangssammler miteinander verbunden sind. Der Durchgangssammler bewirkt zwischen den Dampferzeugerrohren zwar einen vollständigen Druckausgleich, ohne weitere Maßnahmen jedoch nur eine unvollständige Durchmischung des Strömungsmediums. Unterschiede in der Austrittstemperatur oder Austrittsenthalpie der Dampferzeugerrohre im unteren Abschnitt werden im Durchgangssammler nur zum Teil ausgeglichen, und daher teilweise ungemischt an die Dampferzeugerrohre im oberen Abschnitt weitergeleitet. Da aber auch in den Dampferzeugerrohren des oberen Abschnitts Beheizungsschieflagen vorliegen, können sich lokale Temperaturunterschiede des Strömungsmediums in den Dampferzeugerrohren innerhalb der Umfassungswände weiter verstärken und können so unter Umständen unzulässig hohe Werte erreichen. Überschreiten die Temperaturwerte die Zundertemperatur des Materials oder kommt es aufgrund der hohen Temperaturwerte zu unzulässig hohen Materialspannungen, können Schäden an den Umfassungswänden auftreten, die es für den sicheren Betrieb der Kraftwerksanlage zu vermeiden gilt.

In der DE 10 2010 038 885 A1 wird daher für einen Zwangdurchlaufdampferzeuger mit parallelen Dampferzeugerrohren im oberen Abschnitt vorgeschlagen, die Auslegungsparameter für diese derart zu wählen, dass in diesen die mittlere Massenstromdichte bei Volllast des Dampferzeugers nicht unter 1200 kg/m2s liegt. Die dadurch erreichte Vergleichmäßigung der Strömungsverteilung und Vermeidung von Stagnation in der oberen Senkrechtberohrung kann aber unter Umständen als Maßnahme nicht ausreichen, lokale Temperaturschieflagen soweit zu reduzieren, dass übliche Materialien wie z.B. 13CrMo45 (T12) eingesetzt werden können. In solchen Fällen können dann höher legierte Materialien zum Einsatz kommen. So werden für die Umfassungswände insbesondere des oberen Abschnitts die Werkstoffe 7CrWVMoNb9-6 (T23) oder 7CrMoVTiB10-10 (T24) diskutiert bzw. verwendet, wobei bei diesen Materialien für den sicheren Betrieb des Durchlaufdampferzeugers und der gesamten Kraftwerksanlage ein besonderes Augenmerk auf die Zuverlässigkeit und Beständigkeit der Schweißverbindungen gelegt werden muss.

Aufgabe der Erfindung ist es, einen Durchlaufdampferzeuger bereitzustellen, der die zuvor beschriebenen Nachteile überwindet.

Diese Aufgabe wird mit dem Durchlaufdampferzeuger mit den Merkmalen des Anspruchs 1 gelöst.

Erfindungsgemäß wird für Durchlaufdampferzeuger die als Zweizugkessel, mit einem der Brennkammer rauchgasseitig nachgeschalteten Horizontalgaszug ausgeführt sind, eine neuartige Schaltung von Dampferzeugerrohren vorgeschlagen. Üblicherweise sind bei solchen Zweizugkesseln im oberen Brennkammerbereich die Dampferzeugerrohre der Front-, der Rückwand und der Seitenwände parallel geschaltet. Die Dampferzeugerrohre der Rückwand teilen sich dann beispielsweise über die Rückwandfläche auf, wobei ein Teil die Nase sowie den Boden des Horizontalgaszuges und ein Gitter am Ende des Horizontalgaszugs bildet und der andere Teil hinter der Nase unbeheizt verläuft und dann weiter oben ein Gitter am Übergang von der Brennkammer zum Horizontalgaszug bildet. Bei der neuartigen Schaltung sind nun erste Sammler so angeordnet und verschaltet, dass das die Dampferzeugerrohre durchströmende Strömungsmedium aus ersten Heizflächensegmenten zweier paralleler erster Umfassungswände aus dem unteren Brennkammerbereich dem Strömungsmedium aus zweiten Heizflächensegmenten senkrecht zu den ersten Umfassungswänden stehenden zweiten Umfassungswänden zumischbar ist und so eine Erhöhung der Massenstromdichte und eine Vergleichmäßigung der Temperaturen erreicht werden kann.

Sind die zweiten Umfassungswände eine Frontwand und eine aus der Rückwand, einer Nase und einem Gitter gebildete Rückwandung des oberen Brennkammerbereichs, und sind die ersten Umfassungswände zwei Seitenwände des unteren Brennkammerbereichs, steigt der zur Rohrkühlung verfügbare Massenstrom für die obere Frontwand und die Rückwandung deutlich an, da diesen nun zusätzlich zum Massenstrom der unteren Front- und Rückwand der zugemischte Massenstrom der zwei unteren Seitenwände zur Verfügung steht. Mit dem größeren Massenstrom kann die Massenstromdichte in den Dampferzeugerrohren der Heizflächensegmente der Frontwand und Rückwandung angehoben werden, wodurch die Kühlung an diesen Umfassungswänden verbessert wird. Zudem führt die diesen Heizflächensegmenten zugeführte Wärme nun wegen des größeren Massenstroms des Strömungsmediums zu einem geringeren Temperaturanstieg. Somit kann gerade bei den Umfassungswänden im oberen Brennkammerbereich, und insbesondere bei der Frontwand von Zweizugkesseln, die üblichwerweise eine sehr hohe Wärmeaufnahme aufweisen, durch die höhere Massenstromdichte eine Vergleichmäßigung der Eintrittstemperaturen erreicht werden und somit die Betriebssicherheit deutlich erhöht werden.

In einer bevorzugten Weiterbildung der Erfindung sind zweite Durchgangssammler und zumindest eine Fallleitung so angeordnet und verschaltet, dass das Strömungsmedium aus den zweiten Umfassungswänden des oberen Brennkammerbereichs dritten Heizflächensegmenten der Umfassungswände des oberen Brennkammerbereichs zuführbar ist. Idealerweise wird am Austritt der oberen Frontwand und des Gitters am Ende des Horizontalgaszugs das Strömungsmedium in den entsprechenden Sammlern gesammelt und über zwei Fallleitungen jeweils einer jeder der beiden oberen Seitenwände, dem Brennkammeraustrittsgitter und den Seitenwänden des Horizontalgaszugs zugeführt.

Vorzugsweise sind die ersten Sammler dabei so verschaltet, dass Strömungsmedium aus Heizflächensegmenten aus Eckwandbereichen der ersten Umfassungswände aus dem unteren Brennkammerbereich Mittenwandbereichen der zweiten Umfassungswände des oberen Brennkammerbereichs zuführbar und/oder zumischbar ist. Am Austritt der unteren Seitenwände kann das kältere Strömungsmedium der Randbereiche dabei den heißeren Mittenbereichen der oberen Front- bzw. Rückwand zugeführt werden. Das wärmere Strömungsmedium aus der Seitenwandmitte wird den kälteren Zonen der Randbereiche der Front- bzw. Rückwand zugemischt. Durch die Mischung wird eine Vergleichmäßigung der Temperaturen des Strömungsmediums erreicht.

Insgesamt kann so mit der vorliegenden Erfindung der zur Rohrkühlung verfügbare Massenstrom insbesondere für die obere Front- und Rückwand deutlich angehoben werden. Mit dem größeren Massenstrom kann die Massenstromdichte in den Dampferzeugerrohren angehoben werden, wodurch die Kühlung verbessert wird. Weiterhin führt die zugeführte Wärme der beiden Wände nun wegen des größeren Massenstroms des Strömungsmediums zu einem geringeren Temperaturanstieg. In den Fallleitungen stromabwärts der Austrittssammler von Front- und Rückwand bzw. des Gitters des Horizontalgaszugs kann eine vollständige Mischung unterstellt werden. Da als Folge daraus keine Temperaturschieflagen aus vorgelagerten Heizflächen am Eintritt der oberen Seitenwände vorliegen, ergeben sich an deren Austritt unter Berücksichtigung der Beheizungsschieflagen in der Heizfläche nun geringere maximale Austrittstemperaturen im Vergleich zu der üblichen Schaltung der Dampferzeugerrohre, obwohl die mittlere Eintrittstemperatur durch die in Front-und Rückwand aufgenommene Wärme angestiegen ist.

Die Erfindung soll nun anhand einer Figur beispielhaft erläutert werden. Dargestellt ist hier schematisch eine Seitenansicht eines möglichen Ausführungsbeispiels des erfindungsgemäßen Durchlaufdampferzeugers. Der Durchlaufdampferzeuger umfasst eine Brennkammer 1 mit einem unteren 11 und einem oberen 12 Brennkammerbereich, wobei an den oberen Brennkammerbereich 12 ein Horizontalgaszug 2 anschließt. An den Horizontalgaszug kann sich dann ein nicht weiter dargestellter Vertikalgaszug anschließen. Im unteren Brennkammerbereich 11 ist eine Anzahl nicht näher gezeigter Brenner vorgesehen, die einen flüssigen, festen oder gasförmigen Brennstoff in der Brennkammer 1 verbrennen. Das durch die Verbrennung erzeugte Rauchgas strömt dann in den oberen Brennkammerbereich 12 und von dort in den Horizontalgaszug 2. Die Umfassungswände der Brennkammer und des Horizontalgaszugs 2 sind aus miteinander gasdicht verschweißten Dampferzeugerrohren 10 gebildet, in die durch eine nicht näher gezeigte Pumpe ein Strömungsmedium - üblicherweise Wasser - eingepumpt wird, welches durch das von den Brennern erzeugte Rauchgas geheizt wird. Im unteren Brennkammerbereich 11 können die Dampferzeugerrohre 10 teilweise oder über die ganze Länge vertikal bzw. senkrecht und/oder schrauben- bzw. spiralförmig ausgerichtet sein. Zwar ist bei einer spiralförmigen Anordnung ein vergleichsweise höherer Konstruktionsaufwand erforderlich, dafür sind die entstehenden Beheizungsunterschiede zwischen parallel geschalteten Dampferzeugerrohren vergleichsweise geringer als bei einer ausschließlich senkrecht berohrten Brennkammer 1. Der gezeigte Durchlaufdampferzeuger umfasst weiterhin zur Verbesserung der Rauchgasführung eine aus Dampferzeugerrohren der Rückwand R gebildete und in die Brennkammer hineinragende Nase N. Die Dampfererzeugerrohre der Brennkammerwände sind als Verdampferrohre ausgelegt. Das Strömungsmedium wird in ihnen verdampft und über Austrittssammler 32, 36 und 40 am oberen Ende der Brennkammer einem Wasserabscheidesystem 5 zugeführt. Im Wasserabscheidesystem 5 wird noch nicht verdampftes Wasser gesammelt und abgeführt. Dies ist insbesondere im Anfahrbetrieb notwendig, wenn zur sicheren Kühlung der Dampferzeugerrohre eine größere Menge an Strömungsmedium eingepumpt werden muss, als in einem Rohrdurchlauf verdampft werden kann. Der so erzeugte Dampf wird in die Eintrittssammler 6 der nachgeschalteten Überhitzerrohre 7 geleitet, welche hier die Decke des Durchlaufdampferzeugers bilden.

Die im Bereich des Übergangs von unterer Brennkammer 11 zur oberen Brennkammer 12 üblicherweise angeordneten und verschalteten als Durchgangssammler ausgebildeten Sammler bilden dabei eine Trennstelle zwischen den Dampferzeugerrohren des unteren und oberen Brennkammerbereichs 11 und 12. Und genau hier setzt die Erfindung an. Erfindungsgemäß ist nun vorgesehen, dass an dieser Trennstelle erste Sammler 31, 33 und 34 so angeordnet und verschaltet sind, dass das Strömungsmedium aus den ersten Heizflächensegmenten H1 und H2 der zwei parallelen Seitenwänden S als erste Umfassungswände des unteren Brennkammerbereichs 11 dem Strömungsmedium aus zweiten Heizflächensegmenten H9 und H10 der Front- und Rückwand F und R des oberen Brennkammerbereichs 12 als zweite Umfassungswand zumischbar ist. Dabei ist zu beachten, dass im oberen Brennkammerbereich 12 die Berohrung der Rückwand R oberhalb der ersten Sammler 31 nahtlos in einen als Nase N ausgebildeten Bereich und dann in ein anschließendes Gitter G am Ausgang des Horizontalzugs 2 übergeht und so gemeinsam die Heizflächensegmente H10 einer Rückwandung bilden. Das bedeutet, dass hier dem aus den Heizflächensegmenten H7 und H8 des unteren Brennkammerbereichs 11 austretenden Strömungsmedium im oberen Brennkammerbereich 12 zusätzliches Strömungsmedium aus den seitlichen Heizflächensegmenten H1 und H2 des unteren Brennkammerbereichs 11 zugemischt wird und so im oberen Brennkammerbereich 12 in den Heizflächensegmenten H9 und H10 der Frontwand und der aus R, N und G gebildeten Rückwandung der Massenstrom des Strömungsmediums erhöht wird. Da in aller Regel die Brennkammern von Kraftwerksanlagen einen rechteckigen Querschnitt aufweisen, sind also die Frontwand und die Rückwand bzw. die Rückwandung orthogonal zu den parallelen Seitenwänden angeordnet. Zusammen mit weiteren Deckenwänden und Seitenwänden bilden sie dann die Umfassungswände des Brennerraums und des rauchgasseitig nachgeschalteten Horizontalgaszugs. Im vorliegenden Ausführungsbeispiel sind zudem am Austritt der Frontwand F und des Gitters G als Austrittssammler ausgebildete Sammler 35 und 37 am oberen Ende des oberen Brennkammerbereichs 12 vorgesehen und so mit jeweils einer Fallleitung 4 auf jeder Seite der parallelen Seitenwände S verschaltet, dass das Strömungsmedium aus den zweiten Heizflächensegmenten H9 der zweiten Umfassungswand F des oberen Brennkammerbereichs 12 sowie H10 der Rückwand R, der Nase N und des Gitters G des Horizontalgaszugs 2 dritten Heizflächensegmenten H3-H5 der seitlichen Umfassungswände S des oberen Brennkammerbereichs 12 und/oder vierten Heizflächensegmenten H6 seitlicher Umfassungswände des Horizontalgaszugs 2 und/oder über einen Sammler 36' einer im Übergang zwischen oberem Brennkammerbereich 12 und Horizontalgaszug 2 angeordneten Brennkammeraustrittsgitter ZG zuführbar ist. Das Strömungsmedium durchströmt dann diese Heizflächensegmente von unten nach oben, wird in den Sammlern 32, 36 und 40 gesammelt und dem Wasserabscheidesystem 5 zugeführt.

In der hier gezeigten bevorzugten Ausführung sind zudem die Dampferzeugerrohre 10 der Heizflächensegmente H1 aus Eckwandbereichen des unteren Brennkammerbereichs 11 über die Durchgangssammler 31 und 33 mit Heizflächensegmenten aus nicht näher dargestellten Mittenwandbereichen der frontseitigen Umfassungswand und der rückwärtigen Umfassungswandung des oberen Brennkammerbereichs 12 verschaltet. Entsprechend werden die Dampferzeugerrohre 10 der Heizflächensegmente H2 aus den Mittenwandbereichen des unteren Brennkammerbereichs 11 über die Sammler 31 und 34 mit Heizflächensegmenten aus Eckwandbereichen der frontseitigen Umfassungswand und der oberen Rückwandung verschaltet. Die Segmentierung der Frontwand F und der Rückwand bzw. der aus Teilen der Rückwand R des oberen Brennkammerbereichs 12, der Nase N und dem Gitter G gebildeten Rückwandung ist in der Figur aufgrund der seitlichen Darstellung nicht ersichtlich, kann aber ähnlich wie die Segmentierung der gezeigten Seitenwände in entsprechende Heizflächensegmente erfolgen.

Vorteile ergeben sich bei der erfindungsgemäßen Schaltung der Dampferzeugerrohre und Sammler insbesondere in Bezug auf die Kühlung der Umfassungswände und in Bezug auf die Temperaturschieflagen im oberen Brennkammerbereich 12. Die höheren Massenstromdichten verbessern den inneren Wärmeübergang. Die geringere Aufwärmspanne in der Front- und Rückwand mit nachfolgender Nase, Horizontalgaszugboden und Gitter führt zu niedrigeren Austrittstemperaturen. Hinzu kommt der positive Effekt der gezielten Zumischung des Strömungsmediums aus den Seitenwänden am Eintritt der oberen Front- und Rückwand. Auch für die Seitenwände im oberen Brennkammerbereich 12 ist die Schaltung vorteilhaft, da das Strömungsmedium am Eintritt vollständig gemischt wurde und somit keine Temperaturschieflagen in den Eintrittssammlern mehr zu unterstellen sind. Die erfindungsgemäße Schaltung der Dampferzeugerrohre der Brennkammer eines als Zweizugkessel ausgeführten Durchlaufdampferzeugers bedeutet zwar einen zusätzlichen konstruktiven Aufwand für die Rohrleitungen zwischen den unteren Seitenwandaustrittssammlern und der oberen Front- und Rückwand, sowie zusätzliche Sammler am Eintritt der oberen Seitenwände. Doch lassen sich so durch die erfindungsgemäße Schaltung der Einsatz der Materialien T23 und T24 und die damit verbundenen Schwierigkeiten bei der Verarbeitung so weitgehend vermeiden und zudem sind mit der erfindungsgemäßen Schaltung auch Betriebszustände von Kraftwerksanlagen denkbar, bei denen der Durchlaufdampferzeuger oder auch ein als Zwangsdurchlaufdampferzeuger ausgebildeter Durchlaufdampferzeuger mit höheren Frischdampftemperaturen im Bereich von 600°C bis 700°C betrieben werden soll. Dies lässt sich prinzipiell mit jeder Art von Verschaltung von Heizflächensegmenten erreichen, die eine lokale Zumischung von Strömungsmedium bewirkt. So könnte genauso eine Anordnung vorgesehen sein, bei der Strömungsmedium aus Heizflächensegmenten der Front- und Rückwand F und R aus dem unteren Brennkammerbereich 11, Heizflächensegmenten der Seitenwände S aus dem oberen Brennkammerbereich 12 zugemischt wird.

## Patentansprüche

1. Durchlaufdampferzeuger mit einer im Querschnitt im Wesentlichen rechteckigen Brennkammer (1) mit einem unteren und einem oberen Brennkammerbereich (11,12), einem der Brennkammer (1) rauchgasseitig nachgeschalteten Horizontalgaszug (2), wobei gasdichte und gasdurchlässige Umfassungswände (S,F,R,N,G) des Durchlaufdampferzeugers ganz oder teilweise aus miteinander verschweißten und von einem Strömungsmedium durchströmbaren Dampferzeugerrohren (10) gebildet sind, und wobei Sammler (31-40) so angeordnet und mit den Dampferzeugerrohren verschaltet sind, dass Gruppen von parallel geschalteten Dampferzeugerrohren Heizflächensegmente (H1-H10) der Umfassungswände (S,F,R,N,G) bilden
**dadurch gekennzeichnet**, d a s s
erste Durchgangssammler (31,33,34) so angeordnet und verschaltet sind, dass das Strömungsmedium aus ersten Heizflächensegmenten (H1,H2) zweier paralleler erster Umfassungswände aus dem unteren Brennkammerbereich (11) dem Strömungsmedium aus zweiten Heizflächensegmenten (H9,H10) senkrecht zu den ersten Umfassungswänden stehenden zweiten Umfassungswänden aus dem oberen Brennkammerbereich (12) zumischbar ist.

2. Durchlaufdampferzeuger nach Anspruch 1,
**dadurch gekennzeichnet, dass**
die zweiten Umfassungswände eine Frontwand (F), und eine aus einem Teil der Rückwand (R) einer Nase (N) und einem Gitter (G) gebildete Rückwandung des oberen Brennkammerbereichs (12) sind, und zudem die ersten Umfassungswände zwei Seitenwände (S) des unteren Brennkammerbereichs (11) sind.

3. Durchlaufdampferzeuger nach Anspruch 1 oder 2,
**dadurch gekennzeichnet, dass**
zweite Sammler (35,37) und zumindest eine Fallleitung (4) so angeordnet und verschaltet sind, dass das Strömungsmedium aus den zweiten Heizflächensegmenten (H9,H10) der zweiten Umfassungswände des oberen Brennkammerbereichs (12) dritten Heizflächensegmenten (H3-H5) der ersten Umfassungswände des oberen Brennkammerbereichs (12) zuführbar ist.

4. Durchlaufdampferzeuger nach Anspruch 3,
**dadurch gekennzeichnet, dass**
über die zumindest eine Fallleitung (4) Strömungsmedium zu den vierten Heizflächensegmenten (H6) seitlicher Umfassungswände des Horizontalgaszugs (2) und/oder einem im Übergang zwischen oberem Brennkammerbereich (12) und Horizontalgaszug (2) angeordneten Brennkammeraustrittsgitter (ZG) zuführbar ist.

5. Durchlaufdampferzeuger nach einem der Ansprüche 1 bis 4,
**dadurch gekennzeichnet, dass**
die ersten Sammler (31,33,34) so verschaltet sind, dass Strömungsmedium aus Heizflächensegmenten aus Eckwandbereichen der ersten Umfassungswände aus dem unteren Brennkammerbereich (11) Mittenwandbereichen der zweiten Umfassungswände des oberen Brennkammerbereichs (12) zuführbar und/oder zumischbar ist

6. Durchlaufdampferzeuger nach einem der Ansprüche 1 bis 5,
**dadurch gekennzeichnet, dass**
die ersten Sammler (31,33,34) so verschaltet sind, dass Strömungsmedium aus Heizflächensegmenten aus Mittenwandbereichen der ersten Umfassungswände aus dem unteren Brennkammerbereich (11) Eckwandbereichen der zweiten Umfassungswände des oberen Brennkammerbereichs (12) zuführbar und/oder zumischbar ist.

## Claims

1. Continuous flow steam generator having a combustion chamber (1) which is of substantially rectangular cross section and which has a lower and an upper combustion chamber region (11, 12), having a horizontal gas pass (2) which is connected downstream of the combustion chamber (1) at the flue gas side, wherein gas-tight and gas-permeable enclosure walls (S, F, R, N, G) of the continuous flow steam generator are formed entirely or partially from welded-together steam generator tubes (10) through which a flow medium can flow, and wherein collectors (31-40) are arranged and connected to the steam generator tubes such that groups of steam generator tubes connected in parallel form heating surface segments (H1-H10) of the enclosure walls (S, F, R, N, G),
**characterized in that**
first passage collectors (31, 33, 34) are arranged and connected such that the flow medium from first heating surface segments (H1, H2) of two parallel first enclosure walls from the lower combustion chamber region (11) can be admixed to the flow medium from second heating surface segments (H9, H10) of second enclosure walls, which are perpendicular to the first enclosure walls, from the upper combustion chamber region (12) .

2. Continuous flow steam generator according to Claim 1,
**characterized in that**
the second enclosure walls are a front wall (F) and a rear wall assembly, formed from a part of the rear wall (R), from a nose (N) and from a grate (G), of the upper combustion chamber region (12), and furthermore the first enclosure walls are two side walls (S) of the lower combustion chamber region (11).

3. Continuous flow steam generator according to Claim 1 or 2,
**characterized in that**
second collectors (35, 37) and at least one downpipe (4) are arranged and connected such that the flow medium from the second heating surface segments (H9, H10) of the second enclosure walls of the upper combustion chamber region (12) can be supplied to third heating surface segments (H3-H5) of the first enclosure walls of the upper combustion chamber region (12).

4. Continuous flow steam generator according to Claim 3,
**characterized in that**,
via the at least one downpipe (4), flow medium can be supplied to the fourth heating surface segments (H6) of lateral enclosure walls of the horizontal gas pass (2) and/or to a combustion chamber outlet grate (ZG) arranged at the transition between upper combustion chamber region (12) and horizontal gas pass (2).

5. Continuous flow steam generator according to one of Claims 1 to 4,
**characterized in that**
the first collectors (31, 33, 34) are connected such that flow medium from heating surface segments composed of corner wall regions of the first enclosure walls from the lower combustion chamber region (11) can be supplied and/or admixed to central wall regions of the second enclosure walls of the upper combustion chamber region (12).

6. Continuous flow steam generator according to one of Claims 1 to 5,
**characterized in that**
the first collectors (31, 33, 34) are connected such that flow medium from heating surface segments composed of central wall regions of the first enclosure walls from the lower combustion chamber region (11) can be supplied and/or admixed to corner wall regions of the second enclosure walls of the upper combustion chamber region (12).

## Revendications

1. Générateur de vapeur à passage continu comprenant une chambre de combustion (1) de section transversale sensiblement rectangulaire et ayant une partie (11) inférieure et une partie (12) supérieure, un tirage (2) de gaz horizontal monté en aval du côté du gaz de fumée de la chambre de combustion (1), des parois (S, F, R, N, G) d' enceinte, étanches au gaz et perméables au gaz du générateur de vapeur à passage continu, étant formées en tout ou partie de tubes (10) de générateur de vapeur soudés entre eux et dans lesquels peut passer un fluide en écoulement, et dans lequel des collecteurs (31 à 40) sont disposés et communiquent avec les tubes de générateur de vapeur, de manière à ce que des groupes de tubes de générateur de vapeur, montés en parallèle, forment des segments (H1 à H10) de surface de chauffe des parois (S, F, R, N, G) d' enceinte,
**caractérisé en ce que**
des premiers collecteurs (31, 33, 34) à passage continu sont disposés et communiquent, de manière à ce que le fluide en écoulement, sortant de premiers segments (H1, H2) de surface de chauffe, de deux premières parois d'enceinte parallèles, de la partie (11) inférieure de la chambre de combustion, puisse être mélangé au fluide en écoulement de deuxièmes segments (H9, H10) de surface de chauffe, perpendiculairement aux deuxièmes parois d' enceinte, perpendiculaires aux premières parois d' enceinte, de la partie (12) supérieure de la chambre de combustion.

2. Générateur de vapeur à passage continu suivant la revendication 1,
**caractérisé en ce que**
les deuxièmes parois d' enceinte sont une paroi (F) avant et une paroi arrière, formées d'une partie de la paroi (R) arrière, d' un bec (N) et d' un réseau (G), de la partie (12) supérieure de la chambre de combustion et, en outre, les premières parois d' enceinte sont deux parois (S) latérales de la partie (11) inférieure de la chambre de combustion.

3. Générateur de vapeur à passage continu suivant la revendication 1 ou 2,
**caractérisé en ce que**
des deuxièmes collecteurs (35, 37) et au moins un conduit (4) de descente, sont disposés et communiquent, de façon que le fluide en écoulement, sortant des deuxièmes segments (H9, H10) de surface de chauffe des deuxièmes parois d'enceinte de la partie (12) supérieure de la chambre de combustion, puisse être apporté à des troisièmes segments (H3 à H5) de surface de chauffe des premières parois d' enceinte de la partie (12) supérieure de la chambre de combustion.

4. Générateur de vapeur à passage continu suivant la revendication 3,
**caractérisé en ce que**,
par le au moins un conduit ( 4 ) descendant, du fluide en écoulement peut être apporté aux quatrièmes segments (H6) de surface de chauffe de parois d'enceinte latérales du tirage (2) de gaz horizontal et/ou à une grille (ZG) de sortie de la chambre de combustion, disposée à la transition entre la partie (12) supérieure de la chambre de combustion et le tirage (2) de gaz horizontal.

5. Générateur de vapeur à passage continu suivant l'une des revendications 1 à 4,
**caractérisé en ce que**
les premiers collecteurs (31, 33, 34) communiquent, de façon à ce que du fluide en écoulement, sortant des segments de surface de chauffe, des parties de parois de coin des premières parois d' enceinte de la partie (11) inférieure de la chambre de combustion, puisse être apporté aux parties de parois médianes des deuxièmes parois d' enceinte de la partie (12) supérieure de la chambre de combustion et/ou être mélangé.

6. Générateur de vapeur à passage continu suivant l'une des revendications 1 à 5,
**caractérisé en ce que**
les premiers collecteurs (31, 33, 34) communiquent, de façon à ce que du fluide en écoulement, sortant des segments de surface de chauffe des parties de parois médianes des premières parois d' enceinte de la partie (11) inférieure de la chambre de combustion, puisse être amené aux parties de parois de coin des deuxièmes parois d'enceinte de la partie (12) supérieure de la chambre de combustion et/ou être mélangé.
